# EUROPÄISCHE PATENTSCHRIFT

(11) **EP 1 352 381 B1**
(45) Veröffentlichungstag und Bekanntmachung des Hinweises auf die Patenterteilung: **19.05.2004**
(21) Anmeldenummer: 00949456.8
(22) Anmeldetag: 04.08.2000
(51) Int. Cl.: G09F 7/00, G09F 7/20, G09F 15/00, G09F 19/02, G09F 19/22

(54) **HÜLLKÖRPER**
ENVELOPING BODY
CORPS ENVELOPPANT

(30) Priorität: 31.08.1999 DE 29915269 U
(43) Veröffentlichungstag der Anmeldung: 15.10.2003
(73) Patentinhaber: blowUP media GmbH, 48163 Münster (DE); Streif Baulogistik GmbH, 45133 Essen (DE)
(72) Erfinder: WEISS, Markus, D-80801 München (DE); KLEIN, Frank, D-80538 München (DE)
(74) Vertreter: Heim, Hans-Karl, Dipl.-Ing.
(86) Internationale Anmeldenummer: PCT/EP2000/007598
(87) Internationale Veröffentlichungsnummer: WO 2001/016926

(56) Entgegenhaltungen:
- EP-A- 0 231 719
- DE-A- 4 114 871
- FR-A- 668 190
- FR-A- 2 032 690

## Beschreibung

Die Erfindung betrifft einen Hüllkörper für Masten von Baukränen, Stromleitungen oder dergleichen nach dem Oberbegriff des Anspruches 1.

Ein gattungsgemäßer Hüllkörper weist eine Außenhülle auf, welche zur partiellen oder vollständigen Ummantelung eines Mastes in Erstreckungs- und/oder Umfangsrichtung ausgebildet ist, sowie weiterhin zumindest einen starren Innenträger, mit dem die Außenhülle mindestens partiell beabstandet zum Mast angeordnet werden kann. Schließlich ist eine Befestigungseinrichtung zur Befestigung des Innenträgers am Mast vorgesehen.

Derartige Hüllkörper werden insbesondere als Informations- und/oder Werbeträger beispielsweise im Eingangsbereich von Geschäften, Tankstellen oder Einkaufszentren, auf Messen, Ausstellungen, Informationsveranstaltungen oder auch in Museen und dergleichen eingesetzt.

Es kann dabei auf die Außenhülle eine gewünschte Information, Werbegraphik und/oder ein gewünschter Werbetext aufgebracht werden.

Diese an sich bekannten Hüllkörper werden an eigens für diese aufgestellten Aufhängemasten, Ständern, Gestellen, Gerüsten oder dergleichen befestigt und sind in ihren geometrischen Ausdehnungen vergleichsweise klein ausgebildet.

Je größer nun ein solcher Hüllkörper gefertigt ist, desto stärker muß bei Aufstellung des Hüllkörpers im Freien im Hinblick auf die mechanische Stabilität eine eventuelle Belastung durch Windkräfte mitberücksichtigt werden.

Bei den bekannten Hüllkörpern ist die Außenhülle starr mit dem Mast, Ständer, Gestell, Gerüst oder dergleichen verbunden. Dies führt dazu, daß solche Hüllkörper, wenn sie zur Installierung im Freien geeignet sein und den demgemäß typischerweise auftretenden Windkräften standhalten sollen, die gesamte Konstruktion von Hüllkörper und Mast vergleichsweise massiv und daher aufwending ausgelegt werden muß.

Für den Auf- und Abbau von Baukränen sind sogenannte Klettereinrichtungen bekannt, die mit Hilfe einer Hydraulikanlage entlang des Masts eines Baukrans verfahren werden können. Diese Klettereinrichtungen werden nach vollständiger Errichtung des Krans abgenommen und erst wieder zu dessen Abbau angebracht.

Vor diesem Hintergrund liegt der vorliegenden Erfindung die **Aufgabe** zugrunde, einen Hüllkörper zur Umhüllung oder Verkleidung von freistehenden Masten von Baukränen, Stromleitungen oder dergleichen anzugeben, bei welchem eine Variation des Hüllkörpers, insbesondere bei durch Windeinwirkung über den Hüllkörper auf den Mast übertragenen Kräften möglich ist und welcher daher auch in vergleichsweise großen räumlichen Dimensionen gebaut werden kann.

Diese Aufgabe wird durch den erfindungsgemäßen Hüllkörper nach Anspruch 1 gelöst.

Es ist demnach bei einem gattungsgemäßen Hüllkörper vorgesehen,
- daß der Innenträger mittels der Befestigungseinrichtung in Umfangsrichtung rotativ und/oder in Erstreckungsrichtung verstellbar mit dem Mast verbindbar ist und
- daß eine Einrichtung zur aktiven und/oder passiven Variation der Position und/oder der Geometrie der Außenhülle vorgesehen ist.

Unter Erstreckungsrichtung soll dabei diejenige Richtung verstanden werden, in der sich der Mast, an welchem der Hüllkörper angebracht werden soll, im wesentlichen erstreckt. Unter Umfangsrichtung soll eine den Mast umgebende Richtung verstanden werden. Der Mast kann dabei insbesondere der Vertikal- und/oder Horizontalteil eines Baukrans sein.

Eine Grundidee der Erfindung kann darin gesehen werden, den Hüllkörper nicht nur starr, sondern beweglich also dreh- und/oder in Erstreckungsrichtung verstellbar mit dem Mast zu verbinden.

Dadurch gewinnt man den Vorteil, daß auf unterschiedliche Belastungen durch Windkräfte flexibel reagiert werden kann.

Hierdurch wiederum wird die Anbringung auch von Hüllkörpern mit großen räumlichen Abmessungen an freistehenden Masten, wie denjenigen von Baukränen und Stromleitungen oder dergleichen, ermöglicht.

Bei einer bevorzugten Ausführungsform des erfindungsgemäßen Hüllkörpers weist der Innenträger eine einen Bereich des Mastes umgebende Rahmenkonstruktion für die Außenhülle auf und/oder die Befestigungseinrichtung ist als Mastbefestigung, insbesondere als Gittermastbefestigung ausgebildet.

Vorteilhaft ist dabei, wenn die Gittermastbefestigung gegenüber dem Mast umlaufend rotierbar und/oder in Erstrekkungsrichtung rollend und/oder gleitend verschieblich, insbesondere auf einer oder mehreren Schienen, gelagert ist. Hierzu können an der Gittermastbefestigung beispielsweise Rollen oder Walzen vorgesehen sein. Weiterhin kann die Gittermastbefestigung die Rahmenkonstruktion des Gittermasts auf Biegung beanspruchen oder selbst eine Rahmenkonstruktion aufweisen, die auf Biegung beanspruchbar ist.

Besonders bevorzugt ist dabei eine Ausgestaltung der Erfindung, bei der eine Meßeinrichtung zur Bestimmung der Windgeschwindigkeit und/oder der Windrichtung vorgesehen ist und bei der zur Reduzierung von über den Hüllkörper auf den Mast übertragenen Windkräften die Geometrie der Außenhülle und/oder deren Position automatisch an momentane Windverhältnisse anpaßbar ist. Durch eine Geometrievariation kann eine Reduzierung des strömungstechnischen Widerstands der Außenhülle erzielt werden. Die durch Windkräfte über die Außenhülle auf den Mast übertragen Kräfte und/oder Drehmomente können neben einer Änderung der Außenhüllengeometrie auch durch eine Positionsvariierung reduziert werden.

Eine Überwachung und gegebenenfalls eine Veränderung von Position und/oder Geometrie der Außenhülle durch Bedienpersonal kann bei dieser Ausführungsform damit entfallen und der Hüllkörper kann zu jeder Zeit in einem Arbeitszustand, beispielsweise hoch am Mast eines Baukrans, verbleiben.

Die Meßeinrichtung zur Bestimmung der Windgeschwindigkeit und/oder der Windrichtung kann dabei an dem Mast oder auch an der Außenhülle des Hüllkörpers angebracht werden.

Im Hinblick auf die automatische Anpassung des Hüllkörpers an momentane Windverhältnisse ist eine Weiterbildung des Hüllkörpers bevorzugt, bei der zur aktiven Einstellung der Geometrie und/oder der Position der Außenhülle mindestens ein Dreh- und/oder ein Linearantrieb vorgesehen ist. Es kann sich dabei um Elektromotoren, Hydraulik- oder Druckluftantriebe oder dergleichen handeln.

Eine Anpassung der Geometrie der Außenhülle kann in besonders einfacher Weise zunächst dadurch erreicht werden, daß die Außenhülle in Erstreckungsrichtung und/oder in radialer Richtung veränderlich ausgebildet ist. Unter radialer Richtung sollen hier alle zur Erstreckungsrichtung senkrechten Richtungen verstanden werden.

Um die Anpassung der Geometrie der Außenhülle an momentane Windverhältnisse zu erleichtern, können konstruktive Weiterbildungen des erfindungsgemäßen Hüllkörpers bevorzugt sein, bei der die Außenhülle mehrere in Umfangsrichtung angeordnete Teilstücke oder mehrere in Erstreckungsrichtung angeordnete Segmente aufweist.

Insbesondere kann es dabei von Vorteil sein, den Hüllkörper so zu konstruieren, daß die Segmente unabhängig voneinander in Umfangsrichtung rotierbar ausgebildet sind. Eventuell durch Windeinwirkung auftretende Torsionsbelastungen des Hüllkörpers können bei einem solchen Aufbau lediglich über ein einzelnes Segment angreifen und sind dementsprechend vergleichsweise schwach. Dies ermöglicht einen insgesamt weniger torsions- oder verwindungssteifen und damit einen weniger aufwendigen Aufbau.

Eine weitere technisch relativ einfach zu realisierende Anpassung der Außenhüllengeometrie läßt sich dadurch erzielen, daß die Segmente in Erstreckungsrichtung ineinander teleskopartig einschiebbar ausgebildet sind. Bei einer entsprechenden Anzahl von Segmenten kann auf diese Art und Weise durch Ineinanderziehen der Segmente eine besonders große Reduzierung des Strömungswiderstands erreicht werden.

Herstellungs- und konstruktionsmäßig relativ unaufwendig sind Hüllkörper, deren Außenform in Erstreckungsrichtung rotationssymmetrisch ausgebildet ist. Das heißt, daß bei diesen Hüllkörpern der Querschnitt der Außenform senkrecht zur Erstreckungsrichtung im wesentlichen Kreisform aufweist. Überdies zeichnen sich diese Hüllkörper durch gute statische mechanische Eigenschaften aus.

Bei bevorzugten Konstruktionsvarianten dieser Ausgestaltung ist die Außenform des Hüllkörpers kugel-, paraboloid-, hyperboloid-, ellipsoid- oder flaschenförmig ausgebildet. Sämtliche dieser Außenformen weisen bei guter mechanischer Stabilität auch günstige Strömungseigenschaften auf.

Der Hüllkörper kann darüber hinaus aber auch so konstruiert sein, daß der Querschnitt der Außenhülle senkrecht zur Erstreckungsrichtung Ellipsen-, Quadrat-, Rechteck-, Dreieck-, eine regelmäßige Vieleckform oder ein strömungsgünstiges Tropfenprofil aufweist. Diese technischen Lösungen sind entweder durch besonders einfache konstruktive Realisierbarkeit und/oder durch besonders günstige Strömungseigenschaften ausgezeichnet.

Bei einer einfachen Ausführungsform des Hüllkörpers ist die Außenhülle im wesentlichen aus einem starren Material ausgebildet. Es kann sich dabei um ein Blech, insbesondere ein Aluminiumblech, oder um Kunststoffplatten handeln. Solche Hüllkörper können besonders schnell und effektiv gefertigt werden, beispielsweise durch einfaches Vernieten, Verschrauben und/oder Verkleben der Bleche oder Platten mit dem Innenträger, der auch als ganzes Innengerüst ausgebildet sein kann.

Eine reduzierte Übertragung von Windkräften auf den Mast über den Hüllkörper kann bei einer Ausgestaltung des Hüllkörpers erreicht werden, bei der die Außenhülle im wesentlichen aus einem winddurchlässigen Drahtgitter ausgebildet ist. Obwohl ein solches Drahtgitter den Wind durchläßt scheint es für den Betrachter doch, insbesondere aus größeren Entfernungen, optisch dicht zu sein, so daß der geringere strömungstechnische Widerstand nicht mit einem Verlust an Informationsfläche erkauft wird.

Bei einer weiteren großen Gruppe von bevorzugten Varianten des erfindungsgemäßen Hüllkörpers ist die Außenhülle im wesentlichen aus einem flexiblen Material ausgebildet. Es kann sich dabei um ein winddurchlässiges Textilmaterial, insbesondere ein synthetisches Textilmaterial oder auch um eine Kunststoffolie handeln. Aufgrund des relativ geringen Gewichts solcher flexiblen Materialien kann die Konstruktion des Hüllkörpers insgesamt leichter gehalten werden. Weiterhin lassen sich mit flexiblen Materialien Außenhüllen mit unterschiedlichsten Konturen unaufwendig realisieren. Auch bei diesen Varianten ist der Innenträger bevorzugt als ganzes Innengerüst ausgebildet.

Eine weitere Möglichkeit, die Geometrie der Außenhülle zu variieren, besteht darin, daß die Außenhülle partiell oder vollständig faltbar ausgebildet ist. Insbesondere kann dabei vorgesehen sein, daß die Außenhülle in Erstreckungsrichtung balgartig zusammenfaltbar ausgebildet ist. Bei dieser Variante kann ebenfalls eine besonders große Variation des Strömungswiderstands erzielt werden. Gleichzeitig kann diese technische Lösung einfach realisiert werden, da die Außenhülle im einfachsten Fall lediglich in einer Richtung bewegt bzw. balgartig zusammen- oder auseinandergezogen wird.

Weiterhin kann aber auch vorgesehen sein, daß die Außenhülle mindestens teilweise einrollbar ausgebildet ist. Dies hat den Vorteil, daß das flexible Material der Außenhülle zu jedem Zeitpunkt gespannt bleiben und es daher nicht zu einem Flattern im Wind kommen kann.

Eine weitere Möglichkeit, unterschiedliche Konturen der Außenhülle zu erreichen, besteht darin, daß wenigstens Teile der Außenhülle aufblasbar ausgebildet sind. Insbesondere ist es dabei von Vorteil, eine Aufblas- und Abpumpeinrichtung zum Aufblasen und Abpumpen mindestens von Teilen der Außenhülle vorzusehen. Diese Variante kann bevorzugt sein, wenn relativ komplizierte Formen der Außenhülle erwünscht sind, wobei das Aufblasen beispielsweise mit Druckkartuschen äußerst schnell realisiert werden kann.

Um die Wahrnehmung des Hüllkörpers bzw. dessen Außenhülle zu erleichtern bzw. zu verbessern, sind technische Fortbildungen bevorzugt, bei denen inner- oder außerhalb des Hüllkörpers mindestens eine Beleuchtungseinrichtung vorgesehen ist. Wenn die Beleuchtungseinrichtung innerhalb des Hüllkörpers angeordnet wird, so ist es weiterhin von Vorteil die Außenhülle wenigstens teilweise transparent auszubilden.

Eine besonders gute Wahrnehmbarkeit der Außenhülle insbesondere bei Dunkelheit wird dadurch erzielt, daß die Außenhülle aktiv leuchtende Elemente aufweist. Es kann sich dabei um Glüh- und/oder Entladungslampen, um Leuchtdioden, um fluoreszierendes und/oder phophoreszierendes Material handeln.

Um eine stabile Verbindung des Hüllkörpers mit einem Mast zu erreichen, ist es bevorzugt, daß die Gittermast-Befestigung zur Herstellung einer kraftschlüssigen Verbindung mit einem Gittermast Einhängeeinrichtungen aufweist. Vorteilhafterweise sind dabei die Einhängeeinrichtungen feststellbar und/oder verriegelbar ausgebildet.

Im Hinblick auf die Befestigung des Hüllkörpers an unterschiedlichen Teilen eines Baukrans können schließlich insbesondere Varianten des Hüllkörpers bevorzugt sein, bei denen die Außenhülle und die Befestigungseinrichtung zur Befestigung des Hüllkörpers am Vertikal- oder Horizontalteil eines Baukrans ausgelegt sind.

Weitere vorteilhafte Ausgestaltungen der Erfindung sind schließlich dadurch gekennzeichnet, daß die Außenhülle zur segelartigen Anordnung zwischen Vertikal- und Horizontalteil eines Baukrans ausgebildet ist. Es läßt sich dadurch eine besonders große, für Informations- und Werbezwecke nutzbare Fläche erzielen.

Bei einer bevorzugten Variante erstreckt sich die Außenhülle im eingebauten Zustand des Hüllkörpers im wesentlichen unterhalb des Horizontalteils des Baukrans.

Prinzipiell kann sich aber die Außenhülle in alle Bereiche zwischen Vertikal- und Horizontalteil des Baukrans erstrekken, d.h. es können auch Ausführungsformen gewählt werden, bei denen sich die Außenhülle im eingebauten Zustand des Hüllkörpers zumindest teilweise oberhalb des Horizontalteils des Baukrans erstreckt.

Bei den Ausgestaltungen des Hüllkörpers mit segelartiger Außenhülle kann vorgesehen sein, daß der Baukran - sofern die örtlichen Verhältnisse dies zulassen - in Zeiten des Nichtbetriebs, wie am Abend oder am Wochenende, um seine Vertikalachse frei drehbar belassen wird.

Dabei stellt sich der Horizontalausleger des Baukrans automatisch in Windrichtung ein. Dies hat zum einen den Vorteil, daß die durch die Außenhülle auf den Baukran übertragenen Kräfte und Drehmomente sehr klein gehalten werden können. Zum anderen wird dadurch bei sich ändernder Windrichtung die Außenhülle aus verschiedenen Richtungen sichtbar.

Darüber hinaus ist es bei der segelartigen Ausbildung des Hüllkörpers aufgrund des hohen Strömungswiderstandes eines solchen Segels besonders vorteilhaft, zumindest Teile der Außenhülle in Horizontal-, in Vertikal- und/oder in einer anderen Richtung einroll-, einzieh- und/oder zusammenfaltbar auszubilden.

Bevorzugt kann dabei das Einrollen, Einziehen oder Zusammenfalten automatisiert und in Abhängigkeit einer gemessenen Windgeschwindigkeit gesteuert werden.

Um eine möglichst effiziente Nutzung der Außenhülle zu erzielen, kann die Außenhülle variable Außenflächen aufweisen, wobei es sich insbesondere um sogenannte Motion-Displays handeln kann.

Die variablen Außenflächen können zeitlich veränderlich, beispielsweise zeitlich alternierend ausgebildet sein.

Weiterhin können die variablen Außenflächen eine Vielzahl von Lamellen aufweisen, die beispielsweise horizontal oder vertikal angeordnet sein können. Es kann sich aber bei der variablen Außenfläche auch um eine rotierbar umlaufende Rolle handeln.

Die Grundidee der vorliegenden Erfindung, einen Hüllkörper so auszubilden, daß seine Geometrie und/oder Position variiert werden kann, wird in besonders nutzbringender Weise verwirklicht, wenn der erfindungsgemäße Hüllkörper zur Verkleidung und/oder Umhüllung von Masten von Baukränen, Stromleitungen oder dergleichen verwendet wird.

Die Erfindung wird im folgenden anhand der in den Zeichnungen schematisch dargestellten Ausführungsbeispiele näher erläutert.

In diesen Zeichnungen zeigen:
- Fig. 1A: ein erstes Beispiel eines erfindungsgemäßen Hüllkörpers in einem ersten Anordnungszustand am Mast;
- Fig. 1B: den Hüllkörper aus Fig. 1A in einem zweiten Anordnungszustand am Mast;
- Fig. 1C: einen Querschnitt senkrecht zur Erstreckungsrichtung des Hüllkörpers aus Fig. 1A und 1B;
- Fig. 2A: ein zweites Beispiel eines erfindungsgemäßen Hüllkörpers in einem Verhüllungszustand;
- Fig. 2B: den Hüllkörper aus Fig. 2A in einem teilweise eingezogenen Zustand;
- Fig. 3A: ein drittes Beispiel eines erfindungsgemäßen Hüllkörpers in einem Verhüllungszustand;
- Fig. 3B: den Hüllkörper aus Fig. 3A in einem teilweise eingezogenen Zustand; und
- Fig. 4: einen Querschnitt durch ein viertes Beispiel eines erfindungsgemäßen Hüllkörpers.

Bei dem in Fig. 1A dargestellten Beispiel eines erfindungsgemäßen Hüllkörpers 1 ist eine Außenhülle 5 vorgesehen, welche in diesem Ausführungsbeispiel aus einem starren Material, beispielsweise aus einem A1 uminiumblech oder aus Kunststoffplatten, gefertigt ist. Die Außenhülle 5 ist an Innenträgern 7 befestigt, welche ihrerseits über mehrere Befestigungseinrichtungen 9 mit einem Mast 4 verbunden sind. Hierzu sind in den Befestigungseinrichtungen 9 jeweils Schienen 11 ausgebildet, in denen die Innenträger 7 beweglich gelagert sind.

Zur Verstellung der Außenhülle 5 in einer zur Erstreckungsrichtung 23 des Masts parallelen Bewegungsrichtung 25 sind in dem gezeigten Ausführungsbeispiel Linearantriebe 15, 16 vorgesehen, welche als Hydraulikantriebe ausgebildet sind.

Der Innenträger 7 ist mit einer Rahmenkonstruktion 27 versehen, welche den Mast 4 vollständig umgibt und welche die Außenhülle 5 abstützt.

Der dargestellte Hüllkörper 1 umschließt den Mast 4 in dessen Umfangsrichtung 21 vollständig.

Es ist weiterhin eine Meßeinrichtung 17 zur Bestimmung der Windgeschwindigkeit vorgesehen, wobei die Meßergebnisse laufend von einer Steuer- und Regeleinheit mitgeschrieben werden, welche mit den Hydraulikantrieben 15, 16 verbunden ist.

Überschreitet nun die Windstärke einen bestimmten kritischen, zuvor in die Regeleinrichtung eingegebenen Wert, gibt die Regeleinrichtung ein Signal an die Hydraulikantriebe 15, 16, woraufhin diese den Hüllkörper nach unten bewegen. Auf diese Weise werden die durch Windkräfte über den Hüllkörper 1 auf den Mast 4 übertragenen Kräfte und Drehmomente und damit auch die Gefahr eines Umkippens des Masts verringert.

Bei den in den Figuren 2A und 2B bzw. 3A und 3B dargestellten Ausführungsformen von erfindungsgemäßen Hüllkörpern 1 kann im Gegensatz zu der in den Figuren 1A bis 1C dargestellten Variante nicht nur die Position sondern auch die Geometrie des Hüllkörpers 1 verändert werden.

Äquivalente Teile sind in den Figuren 2A, 2B, 3A und 3B jeweils mit denselben Bezugszeichen wie in den Figuren 1A bis 1C bezeichnet.

Auch die Ausführungsbeispiele der Figuren 2A, 2B, 3A und 3B umschließen jeweils den Mast 4, in dessen Umfangsrichtung 21 vollständig. Es kann bei diesen Ausführungsformen der obere Teil der Außenhülle 5 in einer zur Erstreckungsrichtung 23 des Masts 4 parallelen Bewegungsrichtung 25 bewegt werden. Hierzu sind jeweils in äquivalenter Weise, wie in Fig. 1C gezeigt, Innenträger 7 über Befestigungselemente 9 beweglich mit dem Mast 4 verbunden, wobei zur beweglichen Lagerung der Innenträger 7 wiederum Schienen 11 in den Befestigungseinrichtungen 9 vorgesehen sind.

Gemeinsam ist den beiden Ausführungsbeispielen der Figuren 2A, 2B, 3A und 3B zunächst, daß die Ausdehnung der Außenhülle 5 in Erstreckungsrichtung 23 veränderlich ist. Die Ausführungsbeispiele unterscheiden sich aber vom Prinzip der Geometrievariation der Außenhülle 5.

Bei dem in den Figuren 2A und 2B gezeigten zweiten Ausführungsbeispiel ist die Außenhülle 5 in der Art eines Balgs zusammenziehbar, wodurch die Ausdehnungsänderung der Außenhülle 5 in Erstreckungsrichtung 23 erzielt wird. Bei dem dritten, in den Figuren 3A und 3B dargestellten Ausführungsbeispiel ist dagegen die Außenhülle 5 aus insgesamt vier Segmenten 31, 32, 33 und 34 aufgebaut, welche ineinander in Erstreckungsrichtung 23 eingeschoben werden können. Hierdurch kann wiederum eine Ausdehnungsänderung der Außenhülle in Erstreckungsrichtung 23 erreicht werden.

Bei dem zweiten und dritten Ausführungsbeispiels ist jeweils wiederum eine (nicht dargestellte) Meßeinrichtung 17 zur Bestimmung der Windgeschwindigkeit vorgesehen, die ihrerseits mit einer Steuereinheit verbunden ist. Sobald die Windgeschwindigkeit einen kritischen Wert überschreitet, sorgt die Steuereinheit dafür, daß die Außenhülle 5 des Hüllkörpers 1 zusammengezogen wird. Hierdurch werden der strömungstechnische Widerstand und damit die durch Windkräfte über den Hüllkörper 1 auf den Mast 4 übertragenen Kräfte und Drehmomente deutlich reduziert.

Wenn die Windgeschwindigkeit nun einen bestimmten zweiten kritischen Wert unterschreitet, so kann es steuerungsmäßig vorgesehen sein, daß die Außenhülle 5 wieder zu ihrer vollen Länge ausgefahren bzw. im Fall des ersten Ausführungsbeispiels aus den Figuren 1A bis 1C wieder heraufgefahren wird.

In Fig. 4 ist ein Querschnitt durch ein viertes Ausführungsbeispiel eines erfindungsgemäßen Hüllkörpers 1 dargestellt. Ein Mast 4 ist hierbei von einem aus zwei U-förmigen Teilen bestehenden Innenträger 7 vollständig umgeben. Die beiden Teile des Innenträgers 7 sind durch Fixierplatten 71 miteinander verschraubt. Der Innenträger 7 weist außerdem eine Rahmenkonstruktion 27 auf, auf welcher die aus einem flexiblen Material bestehende Außenhülle 5 aufgespannt ist. Zur Gewährleistung einer Verschiebbarkeit entlang der Erstreckungsrichtung des Masts 4 sind die Befestigungseinrichtungen 9 bei diesem Ausführungsbeispiel als Rollen, welche in nicht dargestellten Schienen gelagert sind, ausgebildet.

## Patentansprüche

1. Hüllkörper-Informationsträger für Masten von Baukränen, Stromleitungen oder dergleichen
- mit einer Außenhülle (5),
- welche zur Aufnahme einer gewünschten Information, Werbegraphik und/oder eines gewünschten Werbetextes ausgebildet ist und
- welche zur partiellen oder vollständigen Ummantelung eines Mastes (4) in Erstreckungs- und/oder Umfangsrichtung (21, 23) ausgebildet ist,
- mit zumindest einem starren Innenträger (7), mit dem die Außenhülle (5) mindestens partiell beabstandet zum Mast (4) anordenbar ist, und
- mit einer Befestigungseinrichtung (9) zur Befestigung des Innenträgers (7) am Mast (4),
**dadurch gekennzeichnet,**
**daß** zur Reduzierung von auf den Mast (4) über die Außenhülle (5) übertragenen Windkräften der Innenträger (7) mittels der Befestigungseinrichtung (9) in Umfangsrichtung (21) rotativ und/oder in Erstreckungsrichtung (23) verstellbar mit dem Mast (4) verbindbar ist und
**daß** eine Einrichtung zur aktiven und/oder passiven Variation der Position und/oder der Geometrie der Außenhülle (5) vorgesehen ist.

2. Hüllkörper nach Anspruch 1,
**dadurch gekennzeichnet,**
**daß** der Innenträger (7) eine einen Bereich des Mastes (4) umgebende Rahmenkonstruktion (27) für die Außenhülle aufweist und/oder daß die Befestigungseinrichtung (8) als Mastbefestigung, insbesondere als Gittermastbefestigung ausgebildet ist.

3. Hüllkörper nach Ansprüche 1 oder 2,
**dadurch gekennzeichnet,**
**daß** zur aktiven Einstellung der Geometrie und/oder der Position der Außenhülle (5) mindestens ein Dreh- und/oder ein Linearantrieb (15, 16) vorgesehen ist.

4. Hüllkörper nach einem der Ansprüche 1 bis 3,
**dadurch gekennzeichnet,**
**daß** eine Meßeinrichtung (17) zur Bestimmung der Windgeschwindigkeit und/oder der Windrichtung vorgesehen ist und
**daß** zur Reduzierung von über den Hüllkörper (1) auf den Mast (4) übertragenen Windkräften die Geometrie der Außenhülle (5) und/oder deren Position automatisch an momentane Windverhältnisse anpaßbar ist.

5. Hüllkörper nach einem der Ansprüche 1 bis 4,
**dadurch gekennzeichnet,**
**daß** die Außenhülle (5) in Erstreckungsrichtung (23) und/oder in radialer Richtung veränderlich ausgebildet ist.

6. Hüllkörper nach einem der Ansprüche 1 bis 5,
**dadurch gekennzeichnet,**
**daß** die Außenhülle (5) mehrere in Umfangsrichtung (21) angeordnete Teilstücke und/oder mehrere in Erstrekkungsrichtung (23) angeordnete Segmente (31, 32, 33, 34) aufweist.

7. Hüllkörper nach Anspruch 6,
**dadurch gekennzeichnet,**
**daß** die Segmente (31, 32, 33, 34) unabhängig voneinander in Umfangsrichtung (21) rotierbar ausgebildet und/oder
**daß** die Segmente (31, 32, 33, 34) in Erstreckungsrichtung ineinander teleskopartig einschiebbar ausgebildet sind.

8. Hüllkörper nach einem der Ansprüche 2 bis 7,
**dadurch gekennzeichnet,**
**dass** die Gittermastbefestigung gegenüber dem Mast (4) umlaufend rotierbar und/oder in Erstreckungsrichtung (23) rollend und/oder gleitend verschieblich, insbesondere auf einer oder mehreren Schienen, gelagert ist.

9. Hüllkörper nach einem der vorhergehenden Ansprüche,
**dadurch gekennzeichnet,**
**daß** die Außenform des Hüllkörpers (1) in Erstreckungsrichtung (23) rotationssymmetrisch ausgebildet ist.

10. Hüllkörper nach Anspruch 9,
**dadurch gekennzeichnet,**
**daß** die Außenform des Hüllkörpers (1) kugel-, paraboloid-, hyperboloid-, ellipsoid- oder flaschenförmig ausgebildet ist.

11. Hüllkörper nach einem der Ansprüche 1 bis 8,
**dadurch gekennzeichnet,**
**daß** der Querschnitt der Außenform des Hüllkörpers (1) senkrecht zur Erstreckungsrichtung (23) Ellipsen-, Quadrat-, Rechteck-, Dreieck-, eine regelmäßige Vieleckform oder ein strömungsgünstiges Tropfenprofil aufweist.

12. Hüllkörper nach einem der vorhergehenden Ansprüche,
**dadurch gekennzeichnet,**
**daß** die Außenhülle (5) im wesentlichen aus einem starren Material ausgebildet ist.

13. Hüllkörper nach Anspruch 12,
**dadurch gekennzeichnet,**
**daß** es sich bei dem starren Material um ein Blech, insbesondere ein Aluminiumblech, um Kunststoffplatten und/oder um ein winddurchlässiges Drahtgitter handelt.

14. Hüllkörper nach einem der Ansprüche 1 bis 11,
**dadurch gekennzeichnet,**
**daß** die Außenhülle (5) im wesentlichen aus einem flexiblen Material ausgebildet ist.

15. Hüllkörper nach Anspruch 14,
**dadurch gekennzeichnet,**
**daß** es sich bei dem flexiblen Material um ein winddurchlässiges Textilmaterial, insbesondere ein synthetisches Textilmaterial und/oder um eine Kunststoffolie handelt.

16. Hüllkörper nach einem der Ansprüche 1 bis 15,
**dadurch gekennzeichnet,**
**dass** die Außenhülle (5) variable Außenflächen, insbesondere in Form eines Motion-Displays, aufweist.

17. Hüllkörper nach Anspruch 16,
**dadurch gekennzeichnet,**
**dass** die variablen Außenflächen eine Vielzahl von beweglichen Lamellen aufweisen.

18. Hüllkörper nach einem der vorhergehenden Ansprüche,
**dadurch gekennzeichnet,**
**daß** die Außenhülle (5) partiell oder vollständig faltbar ausgebildet ist.

19. Hüllkörper nach Anspruch 18,
**dadurch gekennzeichnet,**
**daß** die Außenhülle (5) in Erstreckungsrichtung (23) balgartig zusammenfaltbar ausgebildet ist.

20. Hüllkörper nach einem der vorhergehenden Ansprüche 15 bis 19,
**dadurch gekennzeichnet,**
**daß** die Außenhülle (5) mindestens teilweise einrollbar ausgebildet ist.

21. Hüllkörper nach einem der vorhergehenden Ansprüche,
**dadurch gekennzeichnet,**
**daß** wenigstens Teile der Außenhülle (5) aufblasbar ausgebildet sind.

22. Hüllkörper nach Anspruch 21,
**dadurch gekennzeichnet,**
**daß** eine Aufblas- und Abpumpeinrichtung zum Aufblasen und Abpumpen mindestens von Teilen der Außenhülle (5) vorgesehen ist.

23. Hüllkörper nach einem der vorhergehenden Ansprüche,
**dadurch gekennzeichnet,**
**daß** inner- oder außerhalb des Hüllkörpers (1) mindestens eine Beleuchtungseinrichtung vorgesehen ist.

24. Hüllkörper nach einem der vorhergehenden Ansprüche,
**dadurch gekennzeichnet,**
**daß** die Außenhülle aktiv leuchtende Elemente aufweist.

25. Hüllkörper nach Anspruch 24,
**dadurch gekennzeichnet,**
**daß** es sich bei den aktiv leuchtenden Elementen um Glüh- und/oder Entladungslampen, um Leuchtdioden, um fluoreszierendes und/oder phosphoreszierendes Material handelt.

26. Hüllkörper nach einem der vorhergehenden Ansprüche,
**dadurch gekennzeichnet,**
**daß** die Gittermast-Befestigung zur Herstellung einer kraftschlüssigen Verbindung mit einem Gittermast Einhängeeinrichtungen aufweist.

27. Hüllkörper nach Anspruch 26,
**dadurch gekennzeichnet,**
**daß** die Einhängeeinrichtungen feststellbar und/oder verriegelbar ausgebildet sind.

28. Hüllkörper nach einem der vorhergehenden Ansprüche,
**dadurch gekennzeichnet,**
**daß** die Außenhülle (5) und die Befestigungseinrichtung (9) zur Befestigung des Hüllkörpers (1) am Vertikal- und/oder Horizontalteil eines Baukrans ausgelegt sind.

29. Hüllkörper nach einem der vorhergehenden Ansprüche,
**dadurch gekennzeichnet,**
**daß** die Außenhülle (5) zur segelartigen Anordnung zwischen Vertikal- und Horizontalteil eines Baukrans ausgebildet ist.

30. Hüllkörper nach Anspruch 29,
**dadurch gekennzeichnet,**
**daß** sich die Außenhülle (5) im eingebauten Zustand des Hüllkörpers (1) im wesentlichen unterhalb des Horizontalteils des Baukrans erstreckt.

31. Hüllkörper nach einem der Ansprüche 29 oder 30,
**dadurch gekennzeichnet,**
**daß** sich die Außenhülle (5) im eingebauten Zustand des Hüllkörpers (1) zumindest teilweise oberhalb des Horizontalteils des Baukrans erstreckt.

32. Hüllkörper nach einem der Ansprüche 1 bis 31,
**dadurch gekennzeichnet,**
**dass** der Hüllkörper (1) relativ zum Mast (4) mittels einer Rolleneinrichtung verfahrbar ist.

33. Hüllkörper nach einem der Ansprüche 1 bis 32,
welcher als Werbe- und/oder Informationsträger ausgebildet ist.

## Claims

1. Covering body-bulletin board for masts of construction cranes, electricity lines, or the like,
- having an outer covering (5), which is designed for the reception of a required information, graphic advertising and/or a required advertising text and which is designed for partial or total encasement of a mast (4) in the direction of extension (23) and / or peripheral direction (21),
- having at least one rigid inner support (7) with which the outer covering (5) can be arranged at least partially at a distance from the mast (4), and
- having a fastening device (9) for fastening of the inner support (7) to the mast (4),
**characterised in,**
- **that**, for reducing wind forces which are transmitted to the mast (4) by the outer covering (5), the inner support (7), by means of the fastening device (9), can be connected to the mast (4) rotatably adjustable in the peripheral direction (21) and / or adjustable in the direction of extension (23) and
- **that** a device for active and / or passive variation of position and / or of geometry of the outer covering (5) is provided.

2. Covering body according to claim 1
**characterised in that**
the inner support (7) features a frame construction (27) for the outer covering, the frame construction (27) surrounding a zone of the mast (4), and that the fastening device (8) is designed as a mast fastening, in particular as a lattice mast fastening.

3. Covering body according to claims 1 or 2,
**characterised in that**
for active setting of the geometry and / or of the position of the outer covering (5) at least one rotatory and / or one linear drive (15, 16) is provided.

4. Covering body according to claims 1 to 3,
**characterised in that**
a measuring device (17) for the determination of the wind speed and / or the wind direction is provided and
that for reduction of wind forces transmitted to the mast (4) the geometry of the outer covering (5) and / or position thereof can be matched automatically to momentary wind conditions.

5. Covering body according to claims 1 to 4,
**characterised in that**
the outer covering (5) is designed to be variable in the direction of extension (23) and / or in radial direction.

6. Covering body according to claims 1 to 5,
**characterised in that**
the outer covering (5) features a plurality of part pieces arranged in peripheral direction (21) and / or a plurality of segments (31, 32, 33, 34) arranged in the direction of extension (23).

7. Covering body according to claim 6,
**characterised in that**
the segments (31, 32, 33, 34) are designed to be able to rotate independently of each other in peripheral direction (21) and / or that the segments (31, 32, 33, 34) are designed to be able to slide telescopically into each other in the direction of extension.

8. Covering body according to any of the claims 2 to 7,
**characterised in that**
the lattice mast fastening in respect to the mast (4) is located to be able to rotate around the mast (4) and / or located to roll and / or slidably move in the direction of extension (23), especially on one or a plurality of rails.

9. Covering body according to any of the previous claims,
**characterised in that**
the outer form of the covering body (1) is designed rotationally symmetrical in the direction of extension (23).

10. Covering body according to claim 9,
**characterised in that**
the outer form of the covering body (1) is designed shaped spherically, paraboloidally, hyperboloidally, ellipsoidally or bottle-shaped.

11. Covering body according to any of the claims 1 to 8,
**characterised in that**
the cross section of the outer form of the covering body (1) in the direction perpendicular to the direction of extension (23) features elliptical, square, rectangular, triangular, regular polygonal or a flow-favourable drop profile.

12. Covering body according to any of the previous claims,
**characterised in that**
the outer covering (5) is basically formed from a rigid material.

13. Covering body according to claim 12,
**characterised in that**
for the rigid material it involves a sheet, in particular an aluminium sheet, plastic panels and / or a wind penetrable wire lattice.

14. Covering body according to any of the claims 1 to 11,
**characterised in that**
the outer covering (5) is basically formed from a flexible material.

15. Covering body according to claim 14
**characterised in that**
for a flexible material it involves a wind penetrable textile material, in particular a synthetic textile material and / or a plastic film.

16. Covering body according to any claims 1 to 15,
**characterised in that**
the outer covering (5) features variable outer surfaces, in particular in the form of a motion display.

17. Covering body according to claim 16,
**characterised in that**
the variable outer surfaces feature a plurality of movable laminations.

18. Covering body according to any of the previous claims,
**characterised in that**
the outer covering (5) is designed partially or totally foldable.

19. Covering body according to claim 18,
**characterised in that**
the outer covering (5) is designed to be foldable like bellows in the direction of extension (23).

20. Covering body according to any of the previous claims 15 to 19,
**characterised in that**
the outer covering (5) is designed to be able at least partially to roll-in.

21. Covering body according to any of the previous claims,
**characterised in that**
at least parts of the outer covering (5) are designed to be inflatable.

22. Covering body according to claim 21,
**characterised in that**
an inflating and pumping off device for inflating and pumping off of at least parts of the outer covering (5) is provided.

23. Covering body according to any of the previous claims,
**characterised in that**
internally and externally of the covering body (1) at least one luminaire is provided.

24. Covering body according to any of the previous claims,
**characterised in that**
the outer covering features active illuminating elements.

25. Covering body according to claim 24,
**characterised in that**
the for the active illuminating elements it involves filament lamps and / or discharge lamps, light emitting diodes, fluorescent and / or phosphorescent material.

26. Covering body according to any of the previous claims,
**characterised in that**
the lattice mast fastening features hook-in devices to create a force engaging connection with the lattice mast.

27. Covering body according to claim 26,
**characterised in that**
the hook-in devices are designed to be able to be fixed and / or to be interlockable.

28. Covering body according to any of the previous claims,
**characterised in that**
the outer covering (5) and the fastening device (9) are designed for fastening the covering body (1) on the perpendicular and / or horizontal part of a construction crane.

29. Covering body according to any of the previous claims,
**characterised in that**
the outer covering (5) is designed for a sail-like arrangement between the perpendicular and horizontal part of a construction crane.

30. Covering body according to claim 29
**characterised in that**
the outer covering (5) basically extends beneath the horizontal part of the construction crane in the installed state of the covering body (1).

31. Covering body according to any of the claims 29 or 30,
**characterised in that**
the outer covering (5) in the installed state of the covering body (1) at least partially extends above the horizontal part of the construction crane.

32. Covering body according to any of the claims 1 to 31,
**characterised in that**
the covering body (1) can be moved by means of a roller device relative to the mast (4).

33. Covering body according to any of the claims 1 to 32,
which is designed as advertising carrier and/or as an information carrier.

## Revendications

1. Corps d'enveloppe-support d'information pour des mâts de grue, des pylônes électriques ou similaires, comprenant :
- une enveloppe externe (5), constituée pour accueillir une information désirée, un dessin ou un texte publicitaire désiré, et aussi pour envelopper partiellement ou totalement un mât (4) en direction longitudinale et/ou en direction périphérique (21, 23),
- au moins un support interne (7) rigide par lequel l'enveloppe externe (5) peut être montée sur le mât (4) à une certaine distance au moins en partie,
- un dispositif de fixation (9) pour fixer le support interne (7) sur le mât (4),
**caractérisé en ce que**
pour réduire les forces exercées par le vent et transmises au mât (4) par l'enveloppe externe (5), le support interne (7) peut être relié au mât (4) par l'intermédiaire du dispositif de fixation (9), avec possibilité de réglage dans la direction périphérique (21) et/ou possibilité de réglage dans la direction longitudinale (23) du mât, et
**en ce qu'**un dispositif est prévu pour permettre une variation active et/ou passive de la position et/ou de la géométrie de l'enveloppe externe (5).

2. Corps d'enveloppe selon la revendication 1,
**caractérisé en ce que**
le support interne (7) présente pour l'enveloppe externe une construction en treillis (27) entourant une zone du mât (4), et/ou le dispositif de fixation (8) est constitué par une fixation du mât, notamment sous la forme d'une fixation à un mât en treillis.

3. Corps d'enveloppe selon la revendication 1 ou 2,
**caractérisé en ce que**
pour régler activement la géométrie et/ou la position de l'enveloppe externe (5), il est prévu au moins un entraînement de rotation et/ou linéaire (15, 16).

4. Corps d'enveloppe selon l'une des revendications 1 à 3,
**caractérisé en ce qu'**
un dispositif de mesure (17) est prévu pour déterminer la vitesse et/ou la direction du vent et, afin de réduire les forces exercées par le vent et transmises par le corps creux (1) au mât (4), la géométrie et/ou la position de l'enveloppe externe (5) peut être adaptée aux conditions instantanées du vent.

5. Corps d'enveloppe selon l'une des revendications 1 à 4,
**caractérisé en ce que**
l'enveloppe externe (5) peut être modifiée en direction longitudinale (23) et/ou radiale.

6. Corps d'enveloppe selon l'une des revendications 1 à 5,
**caractérisé en ce que**
l'enveloppe externe (5) présente plusieurs parties disposées selon la direction périphérique (21) et/ou plusieurs segments (31, 32, 33, 34) disposés selon la direction longitudinale (23).

7. Corps d'enveloppe selon la revendication 6,
**caractérisé en ce que**
les segments (31, 32, 33, 34) peuvent tourner en direction périphérique (21) indépendamment l'un de l'autre et, en direction longitudinale, ils peuvent glisser télescopiquement l'un dans l'autre.

8. Corps d'enveloppe selon l'une des revendications 2 à 7,
**caractérisé en ce que**
la fixation au mât en treillis est montée de manière, par rapport au mât (4), à pouvoir tourner autour et/ou de pouvoir, en direction longitudinale (23), coulisser par roulement et/ou glissement, notamment sur un ou plusieurs rails.

9. Corps d'enveloppe selon l'une des revendications précédentes,
**caractérisé en ce que**
la forme externe du corps d'enveloppe (1) est une forme de révolution autour d'un axe orienté selon la direction longitudinale (23).

10. Corps d'enveloppe selon la revendication 9,
**caractérisé en ce que**
la forme externe du corps d'enveloppe (1) est celle d'une boule, d'un paraboloïde, d'un hyperboloïde, d'un ellipsoïde ou d'une bouteille.

11. Corps d'enveloppe selon l'une des revendications 1 à 8,
**caractérisé en ce que**
la section de l'enveloppe externe du corps d'enveloppe (1), effectuée perpendiculairement à la direction longitudinale (23), a la forme d'une ellipse, d'un carré, d'un rectangle, d'un triangle, d'un polygone régulier ou du profil d'une goutte d'eau, favorable à l'écoulement.

12. Corps d'enveloppe selon l'une des revendications précédentes,
**caractérisé en ce que**
l'enveloppe externe (5) est faite essentiellement d'un matériau rigide.

13. Corps d'enveloppe selon la revendication 12,
**caractérisé en ce que**
le matériau rigide est constitué par une tôle, notamment une tôle d'aluminium, ou par des plaques en matière plastique et/ou un grillage perméable au vent.

14. Corps d'enveloppe selon l'une des revendications 1 à 11,
**caractérisé en ce que**
l'enveloppe externe (5) est constituée essentiellement d'un matériau flexible.

15. Corps d'enveloppe selon la revendication 14,
**caractérisé en ce que**
le matériau flexible est un matériau textile perméable au vent, notamment un matériau textile synthétique et/ou une feuille de matière plastique.

16. Corps d'enveloppe selon l'une des revendications 1 à 15,
**caractérisé en ce que**
l'enveloppe externe (5) présente des surfaces externes variables, notamment sous la forme d'un écran mobile.

17. Corps d'enveloppe selon la revendication 16,
**caractérisé en ce que**
les surfaces externes variables comportent une pluralité de lamelles mobiles.

18. Corps d'enveloppe selon l'une des revendications précédentes,
**caractérisé en ce que**
l'enveloppe externe (5) peut être repliée totalement ou partiellement.

19. Corps d'enveloppe selon la revendication 18,
**caractérisé en ce que**
l'enveloppe externe (5), dans la direction longitudinale (23), peut être repliée sur elle-même à la manière d'un soufflet.

20. Corps d'enveloppe selon l'une des revendications 15 à 19,
**caractérisé en ce que**
l'enveloppe externe (5) est constituée de manière à pouvoir être enroulée en partie.

21. Corps d'enveloppe selon l'une des revendications précédentes,
**caractérisé en ce que**
au moins certaines parties de l'enveloppe externe (5) sont constituées de manière à pouvoir être soufflées.

22. Corps d'enveloppe selon la revendication 21,
**caractérisé en ce que**
un dispositif de soufflage et d'aspiration est prévu pour gonfler et dégonfler au moins certaines parties de l'enveloppe externe (5).

23. Corps d'enveloppe selon l'une des revendications précédentes,
**caractérisé en ce que**
il est prévu, à l'intérieur ou à l'extérieur du corps d'enveloppe (1), au moins un dispositif d'éclairage.

24. Corps d'enveloppe selon l'une des revendications précédentes,
**caractérisé en ce que**
l'enveloppe externe présente des éléments produisant activement de la lumière.

25. Corps d'enveloppe selon la revendication 24,
**caractérisé en ce que**
comme éléments produisant activement de la lumière, il s'agit de lampes à incandescence et/ou à décharge, de diodes luminescentes, d'un matériau fluorescent et/ou phosphorescent.

26. Corps d'enveloppe selon l'une des revendications précédentes,
**caractérisé en ce que**
la fixation au mât en treillis présente des dispositifs de suspension pour assurer une liaison, verrouillée par friction, avec le mât en treillis.

27. Corps d'enveloppe selon la revendication 26,
**caractérisé en ce que**
les dispositifs de suspension sont constitués de manière à pouvoir être fixés ou verrouillés.

28. Corps d'enveloppe selon l'une des revendications précédentes,
**caractérisé en ce que**
l'enveloppe externe (5) et le dispositif de fixation (9) sont conçus de manière à fixer le corps d'enveloppe (1) sur une partie verticale et/ou horizontale d'une grue de construction.

29. Corps d'enveloppe selon l'une des revendications précédentes,
**caractérisé en ce que**
l'enveloppe externe (5) est constituée pour réaliser une sorte de voile entre la partie verticale et la partie horizontale d'une grue de construction.

30. Corps d'enveloppe selon la revendication 29,
**caractérisé en ce que**
l'enveloppe externe (5), quand le corps d'enveloppe (1) est monté, se trouve essentiellement en dessous de la partie horizontale de la grue.

31. Corps d'enveloppe selon la revendication 29 ou 30,
**caractérisé en ce que**
l'enveloppe externe (5), quand le corps d'enveloppe (1) est monté, se trouve au moins partiellement au-dessus de la partie horizontale de la grue.

32. Corps d'enveloppe selon l'une des revendications 1 à 31,
**caractérisé en ce que**
le corps d'enveloppe (1) peut se déplacer par rapport au mât (4), au moyen d'un dispositif à rouleaux.

33. Corps d'enveloppe selon l'une des revendications 1 à 32,
**caractérisé en ce qu'**
il est constitué sous la forme d'un support de publicité ou d'information.
